# NEUE EUROPÄISCHE PATENTSCHRIFT

(11) **EP 0 511 160 B2**
(45) Veröffentlichungstag und Bekanntmachung des Hinweises auf die Entscheidung über den Einspruch: **23.06.1999**
(45) Hinweis auf die Patenterteilung: 30.08.1995
(21) Anmeldenummer: 92810268.0
(22) Anmeldetag: 08.04.1992
(51) Int. Cl.: D02H 13/04, D02H 13/24, B65H 59/22, B65H 63/024

(54) **Vorrichtung zur Überwachung des Fadenlaufs an einem Spulengatter**
Device for monitoring the run of the thread on a creel
Dispositif de contrôle de la course du fil sur un cantre

(30) Priorität: 24.04.1991 CH 122191
(43) Veröffentlichungstag der Anmeldung: 28.10.1992
(73) Patentinhaber: Benninger AG, CH-9240 Uzwil (CH)
(72) Erfinder: Lieb, Heiner, CH-8280 Kreuzlingen (CH)
(74) Vertreter: Wenger, René

(56) Entgegenhaltungen:
- EP-A- 0 311 781
- DE-A- 617 215
- DE-A- 2 531 971
- DE-A- 3 436 714
- FR-A- 2 214 297
- US-A- 3 896 640
- US-A- 4 598 184

## Beschreibung

Die Erfindung betrifft eine Vorrichtung zur Ueberwachung des Fadenlaufs an einem Spulengatter, insbesondere an einem Zettelgatter gemäss dem Oberbegriff von Anspruch 1. Derartige Vorrichtungen haben die Aufgabe, den vom Spulengatter abgezogenen Fäden einerseits eine bestimmte Fadenspannung zu vermitteln, anderseits aber auch ein Nachlassen der Fadenspannung, z.B. bei Fadenbruch zu ermitteln und bei dem dabei ausgelösten Maschinenstillstand die Fäden festzuklemmen, um ein Nachlaufen zu verhindern. Vergleichbare Vorrichtungen wurden insbesondere bei V-förmigen Zettelgattern eingesetzt, bei denen die Umlenkung der Fäden in Richtung Wickelvorrichtung unmittelbar an der Wächternadel erfolgt.

Gattungsmässig vergleichbare Vorrichtungen sind beispielsweise in der US-A-4,598,184 oder in der EP-A-311 781 beschrieben. Bis anhin wurden dabei die Klemmvorrichtungen mit stets gleichbleibender Druckkraft beaufschlagt, wobei jede Fadenqualität mit der gleiche Klemmkraft festgeklemmt wurde. Bei der EP-A-311 781 ist zwar die Federvorrichtung mit einer zusätzlichen Steuerfeder versehen, die eine Entlastung der Klemmbacke erlaubt. Allerdings ist eine derartige Entlastung nur innerhalb einer ganzen vertikalen Reihe von Klemmvorrichtungen möglich, da die Entlastung über die vertikale Steuerstange zum Oeffnen und Schliessen der Klemmbacken erfolgt. Eine individuelle Anpassung der Federkraft an jeder einzelnen Klemmvorrichtung ist dagegen nicht möglich. In vielen Fällen ist es jedoch wünschenswert, dass die Klemmkraft der Fadenqualität angepasst werden kann und zwar unabhängig von der Lage der jeweiligen Spulstelle im Spulengatter. Bisher war es üblich, verschieden starke Federn in die Klemmvorrichtungen einzubauen, wozu aber eine aufwendige Demontage erforderlich war.

Es ist daher eine Aufgabe der Erfindung, eine Vorrichtung der eingangs genannten Art zu schaffen, bei der die Klemmkraft der Klemmvorrichtung an jeder einzelnen Spulstelle individuell auf einfache Weise eingestellt werden kann. Diese Aufgabe wird erfindungsgemäss mit einer Vorrichtung gelöst, welche die Merkmale im Anspruch 1 aufweist. Die jeder Klemmvorrichtung zugeordnete Einstellvorrichtung erlaubt es auf einfachste Weise, die Federkraft an der Federvorrichtung den individuellen Gegebenheiten anzupassen.

Besonders Vorteilhaft ist die Federvorrichtung als Druckfeder ausgebildet, die auf einem mit der Klemmbacke verbundenen Druckstift gelagert ist, wobei der Druckstift an seinem Ende mit einer Führungskulisse zusammenwirkt und durch diese gegen die Federkraft in Oeffnungsstellung pressbar ist und wobei das Widerlager der Druckfeder auf dem Druckstift verstellbar ausgebildet ist. Aus den eingangs erwähnten Patentpublikationen ist es zwar bereits bekannt, die Klemmplatte über einen Druckstift zu betätigen. Das verschiebbare Widerlager erlaubt jedoch auf einfachste Weise ein Spannen oder ein Entspannen der Druckfeder. Das Widerlager kann besonders vorteilhaft mit einem linear verschiebbaren Schieber verstellt werden, der eine Führungskulisse aufweist.

Die Einstellvorrichtung könnte praktisch nur aus diesem Schieber bestehen, der z.B. manuell eingestellt werden kann. Eine besonders vorteilhafte Betätigung des Schiebers kann aber auch mit einem schwenkbar gelagerten Einstellhebel erreicht werden, der an seinem freien Ende mit einem Schubgelenk in den Schieber eingreift. Der Einstellhebel kann dabei z.B. mit einem Schraubenzieher gedreht werden. Um eine unbeabsichtigte Veränderung der Position des Einstellhebels zu verhindern, kann dieser durch eine Abdeckplatte fixierbar sein, welche gleichzeitig auch die Klemmvorrichtung und die Einstellvorrichtung verdeckt und damit vor Staub und Fasern schützt. Die Abdeckplatte kann dabei eine Oeffnung mit einer Markierung aufweisen, an der die eingestellte Position des Einstellhebels ablesbar ist. Die Sicherung der einmal gewählten Einstellung durch die Abdeckplatte hat den Vorteil, dass diese Einstellung nicht durch unsachgemässe Manipulationen verloren geht. Zum Verstellen der Position müssten die Abdeckplatten gelöst werden, was nur durch autorisiertes Personal erfolgen darf. Eine besonders grosse Flexibilität der Vorrichtung ergibt sich, wenn auch die Wächternadel des Fadenwächters mit einer Zugfeder vorgespannt ist, deren gestellseitige Lagerstelle zum Verändern der Zugkraft verstellbar ist. So kann auch die Fadenspannung bzw. die Reaktionszeit der Wächternadel innerhalb bestimmter Grenzen den abgezogenen Fäden angepasst werden. Die Zugfeder kann zu diesem Zweck ebenfalls an einem schwenkbar gelagerten Einstellhebel eingehängt sein.

Klemmvorrichtung und Fadenwächter müssen innerhalb eines Spulengatters nicht zwingend beieinander angeordnet sein. Es ist jedoch vorteilhaft, wenn die Klemmvorrichtung und der Fadenwächter eine Baueinheit mit einer gemeinsamen Grundplatte bilden und wenn der Einstellhebel für die Klemmvorrichtung und der Einstellhebel für den Fadenwächter mit einer gemeinsamen Abdeckplatte fixierbar sind. So kann auch die Einstellung für die auf die Wächternadel einwirkende Federkraft auf die gleiche Weise abgesichert werden, wobei über eine entsprechende Oeffnung in der Abdeckplatte und über eine Markierung ebenfalls ein Ablesen der Einstellung von aussen möglich ist.

Ein Ausführungsbeispiel der Erfindung ist in den Zeichnungen dargestellt und wird nachstehend genauer beschrieben. Es zeigen:
- Figur 1: eine teilweise geschnittene Ansicht einer Vorrichtung mit entfernter Abdeckplatte,
- Figur 2: eine Draufsicht auf die Vorrichtung gemäss Figur 1,
- Figur 3: die Vorrichtung gemäss Figur 1 mit aufgeschraubter Abdeckplatte und eingestetzter Wächternadel,
- Figur 4: die Vorrichtung gemäss Figur 1 mit geschlossener Klemmbacke und
- Figur 5: die Vorrichtung gemäss Figur 1 mit geschlossener Klemmbacke, jedoch mit geänderter Federeinstellung für die Klemmvorrichtung und für den Fadenwächter.

Wie insbesondere aus den Figuren 1 und 2 ersichtlich ist, besteht die Vorrichtung aus einer Einheit, bei der die Klemmvorrichtung 1 und der Fadenwächter 2 auf einer gemeinsamen Grundplatte 7 angeordnet ist. Diese Grundplatte ist am vertikalen U-Profil 30 fixiert, das vor jeder vertikalen Reihe von Spulstellen am Gatter angeordnet ist. Der Faden 3 läuft von der nicht dargestellten Fadenspule kommend zwischen einer beweglichen Klemmbacke 5 und einer starren Klemmrippe 8 hindurch und wird an der Wächternadel 32 umgelenkt, wo er in Pfeilrichtung a gegen die Wickelvorrichtung läuft.

Die Klemmbacke 5 weist eine Nabe 11 auf, in der mit Hilfe eines Sichterungsstifts 12 ein Druckstift 6 befestigt ist. Dieser Druckstift hat an seinem freien Ende einen im Durchmesser erweiterten abgerundeten Kopf 9, der mit einer Führungskulisse 25 an einer vertikalen Steuerstange 24 zusammenwirkt. Der Druckstift 6 ist einerseits in einer Bohrung 13 in der Klemmrippe 8 und anderseits in einer Bohrung 15 in der Grundplatte 7 derart geführt, dass sich die Klemmbacke 5 planparallel zur Klemmrippe 8 verschieben lässt. Die Klemmbacke 5 wird dabei mit Hilfe einer Druckfeder 4 gegen die Klemmrippe 8 gepresst. Diese Druckfeder stützt sich am erweiterten Kopf 9 ab und liegt auf einer als Widerlager dienenden U-Scheibe 10.

In der dargestellten Position steht die Führungskulisse 25 in Betriebsstellung, so dass die Klemmbacke 5 gegen die Kraft der Druckfeder 4 von der Klemmrippe 8 weggepresst wird.

Hinter der Klemmrippe 8 in einer schachtartigen Vertiefung der Grundplatte ist ein Schieber 17 angeordnet, der linear und etwa im rechten Winkel zum Druckstift 6 verschiebbar ist. Der Schieber hat einen Schlitz 18, der es erlaubt, den Druckstift 6 in jeder Relativlage zu übergreifen. Während der Schieber auf der Seite der Klemmrippe 8 plan ausgebildet ist, hat er auf der entgegengesetzten Seite eine Führungskulisse 19, auf der die U-Scheibe 10 gleiten kann. In seinem oberen Bereich ist der Schieber mit einer horizontalen Nut 20 versehen. Der Schieber wird mittels eines Einstellhebels 21 betätigt. Dieser ist drehbeweglich an der Grundplatte 7 gelagert und weist einen Schlitz 23 auf, in den ein Schraubenzieher eingesetzt werden kann. Ein Nocken 22 am freien Ende des Einstellhebels bildet zusammen mit der Nut 20 im Schieber 17 ein Schubgelenk, mit dessen Hilfe die Drehbewegung in eine Schubbewegung umgewandelt wird.

Der Fadenwächter 2 weist die bereits kurz erwähnte Wächternadel 32 auf, die in Figur 1 jedoch nur angedeutet ist. Diese Wächternadel hat ein hakenförmiges Ende und ist an einem Gelenk 34 schwenkbar gelagert. Die Wächternadel ist als Doppelhebel ausgebildet, wobei am Hebelarm 33 eine Zugfeder 35 angehängt ist, welche der Wächternadel ein bestimmtes Drehmoment vermittelt. Das gegenüberliegende Ende der Zugfeder 35 ist an einem drehbar gelagerten Einstellhebel 36 eingehängt, der zum Drehen ebenfalls mit einem Schlitz 39 versehen ist. Das Ende des Hebelarms 33 wirkt ausserdem mit einer Schaltvorrichtung 37 zusammen, die bei einer bestimmten Hebelstellung einen Schaltvorgang zum Stillsetzen der Maschine und zum Aktivieren der Klemmvorrichtung 1 auslöst.

Die Grundplatte 7 ist an drei verschiedenen Stellen mit Gewindebohrungen 16 versehen. Diese Bohrungen dienen zum Befestigen einer Abdeckplatte 26, wie aus Figur 3 ersichtlich ist. Diese Abdeckplatte kann mit Hilfe von Schrauben 27 gegen die Grundplatte 7 geschraubt werden. Die beiden Einstellhebel 21 und 36 sind dabei derart in der Ebene der Grundplatte angeordnet, dass sie sich bei aufgeschraubter Abdeckplatte nicht mehr verschwenken können. In der Abdeckplatte sind jedoch Oeffnungen 28 und 40 angeordnet, durch welche die Stellung der Einstellhebel betrachtet werden kann. Je eine Markierung 29 und 38 auf der Abdeckplatte erlaubt zudem ein Ablesen der jeweils gewählten Einstellung.

Die Abdeckplatte 26 ist seitlich mit einem Flügel 43 versehen, der über das U-Profil 30 hinausragt. In diesem Flügel ist ein hakenförmiger Schlitz 31 angeordnet, durch den der Faden eingeführt werden kann. Entlang dieses Schlitzes verläuft eine obere Rippe 41, die zugleich als Auffanglager für die Wächternadel 32 in gesenkter Position bei Fadenbruch dient. Diese Position ist in Figur 3 durch strichpunktierte Linien angedeutet. Eine untere Rippe 42 an der Abdeckplatte dient als rückwärtige Begrenzung für die Wächternadel 32 bei normaler Fadenspannung in der Betriebsstellung. Die Wächternadel kann auf einfachste Weise durch einen hier nicht näher dargestellten Bajonettverschluss aus dem Gelenk 34 ausgehängt werden. Zum Verändern der Einstellung bei den Einstellhebeln 21 und 36 genügt es, wenn die Schrauben 27 soweit gelöst werden, bis die Einstellhebel durch die Oeffnungen 28 und 40 an den Schlitzen 23 und 39 in die gewünschte Position gedreht werden können.

Figur 4 zeigt nochmals die Vorrichtung gemäss Figur 1 mit der gleichen Grundeinstellung der Federvorrichtung, jedoch mit geschlossener Klemmbacke. Diese Position wird bei einem Maschinenstillstand erreicht, der z.B. durch einen Fadenbruch ausgelöst werden kann. Lässt die Fadenspannung plötzlich nach, so zieht die Zugfeder 35 den Hebelarm 33 in Pfeilrichtung b nach oben, wobei die Wächternadel 32 in Pfeilrichtung c verschwenkt wird. Die dabei aktivierte Schaltvorrichtung 37 schaltet die Wickelmaschine ab und aktiviert gleichzeitig die Steuerstange 24, die mit Hilfe einer nicht näher dargestellten Antriebsvorrichtung in Pfeilrichtung d verschoben wird. Dabei gibt die Führungskulisse 25 den Druckstift 6 frei, der unter der Spannung der Druckfeder 4 in Pfeilrichtung e bewegt wird. Die Klemmbacke 5 wird gegen die Klemmrippe 8 gepresst, wobei ein Nachlaufen des Fadens vermieden wird und dieser gespannt gehalten wird.

Soll nun die Klemmbacke 5 mit einer grösseren Klemmkraft beaufschlagt werden und soll die Wächternadel 32 den Faden stärker spannen bzw. bei Fadenbruch schneller ausschlagen, so werden die Veränderungen gemäss Figur 5 vorgenommen. Der Einstellhebel 21 wird auf die bereits beschriebene Weise in Pfeilrichtung f gedreht, wobei sich der Schieber 17 in Pfeilrichtung g nach unten verschiebt. Dabei wird durch die Führungskulisse 19 die U-Scheibe 10 gegen den Kopf 9 gepresst, die Druckfeder 4 also dadurch mehr gespannt.

Auf die gleiche Weise wird durch Drehen des Einstellhebels 36 in Pfeilrichtung h die Zugfeder 35 mehr gespannt und damit die Wächternadel 32 mit einer grösseren Federkraft beaufschlagt. Figur 5 zeigt die Vorrichtung wiederum bei geschlossener Klemmbacke 5 bzw. bei abgesenkter Wächternadel 32. Die unterschiedliche Einstellung der beidern Einstellhebel ist an der Skala auf der Abdeckplatte 26 abzulesen. Selbstverständlich kann je nach Einzelfall auch nur eine der beiden Einstellungen verändert werden.

## Patentansprüche

1. Vorrichtung zur Überwachung des Fadenlaufs an einem Spulengatter, insbesondere an einem Zettelgatter, bei dem den reihenweise angeordneten Spulstellen jeweils eine Klemmvorrichtung (1) mit einer in Betriebsstellung offengehaltenen und federbelasteten Klemmbacke zum Festklemmen des Fadens (3) bei Maschinenstillstand, eine Steuerstange (24) zum gemeinsamen Öffnen und Schliessen der Klemmbacken aller Spulstellen einer Spulenreihe, sowie ein Fadenwächter (2) mit einer federbelasteten Wächternadel zum Erzeugen einer Fadenspannung und zum Aktivieren der Klemmvorrichtung bei einem Fadenbruch zugeordnet ist, wobei jede Klemmvorrichtung (1) eine Federvorrichtung (4) aufweist, dadurch gekennzeichnet, dass an jeder einzelnen Klemmvorrichtung innerhalb einer Spulenreihe die Federkraft der Federvorrichtung individuell mit einer jeder Klemmvorrichtung zugeordneten Einstellvorrichtung einstellbar ist.

2. Vorrichtung nach Anspruch 1, dadurch gekennzeichnet, dass die Federvorrichtung als Druckfeder (4) ausgebildet ist, die auf einem mit der Klemmbacke (5) verbundenen Druckstift (6) gelagert ist, wobei der Druckstift an seinem Ende (9) mit einer Führungskulisse (25) zusammenwirkt und durch diese gegen die Federkraft in Oeffnungsstellung pressbar ist und wobei die Druckfeder (4) mit einem Widerlager (10) vorgesehen ist, das auf dem Druckstift (6) verstellbar ausgebildet ist.

3. Vorrichtung nach Anspruch 2, dadurch gekennzeichnet, dass das Widerlager (10) der Druckfeder (4) mit einem linear verschiebbaren Schieber (17) verstellbar ist, der eine Führungskulisse (19) zum Verändern der Kraft der Druckfeder (4) aufweist.

4. Vorrichtung nach Anspruch 3, dadurch gekennzeichnet, dass der Schieber (17) mit einem schwenkbar gelagerten Einstellhebel (21) verschiebbar ist, der an seinem freien Ende mit einem Schubgelenk (20, 22) in den Schieber eingreift.

5. Vorrichtung nach Anspruch 4, dadurch gekennzeichnet, dass die Position des Einstellhebels (21) durch eine Abdeckplatte (26) fixierbar ist, welche die Klemmvorrichtung und die Einstellvorrichtung verdeckt.

6. Vorrichtung nach Anspruch 5, dadurch gekennzeichnet, dass die Abdeckplatte (26) eine Oeffnung (28) mit einer Markierung (29) aufweist, an der die eingestellte Position des Einstellhebels (21) ablesbar ist.

7. Vorrichtung nach einem der Ansprüche 3 bis 6, dadurch gekennzeichnet, dass der Schieber (17) etwa im rechten Winkel zum Druckstift (6) verschiebbar ist und einen Schlitz (18) aufweist, durch den der Druckstift durchtritt.

8. Vorrichtung nach einem der Ansprüche 1 bis 7, dadurch gekennzeichnet, dass die Wächternadel (32) des Fadenwächters (2) mit einer Zugfeder (35) vorgespannt ist, deren gestellseitige Lagerstelle zum Verändern der Zugkraft verstellbar ist.

9. Vorrichtung nach Anspruch 8, dadurch gekennzeichnet, dass die Zugfeder (35) an einem schwenkbar gelagerten Einstellhebel (36) eingehängt ist.

10. Vorrichtung nach Anspruch 8 oder 9, dadurch gekennzeichnet, dass die Klemmvorrichtung (1) und der Fadenwächter (2) ein Bauelement mit einer gemeinsamen Grundplatte (7) bilden und dass der Einstellhebel (21) für die Klemmvorrichtung und der Einstellh el (36) für den Fadenwächter mit einer gemeinsamen Abdeckplatte (26) fixierbar sind.

## Claims

1. A device for monitoring the thread run on a bobbin creel, in particular a warping creel with which, in each case a clamping device (1) with a spring loaded clamping pad held open in the operating position, for firmly clamping the thread (3) when the machine is at rest, a control rod (24) for the common opening and closing of the clamping pads of all bobbin positions of a bobbin row, as well as a thread monitor (2) with a spring loaded monitor needle for creating a thread tension and for activating the clamping device when the thread breaks, are allocated to the bobbin positions which are arranged in rows, whereby each clamping device (1) posseses a spring device (4), characterised in that at each individual clamping device within a bobbin row the spring force of the spring device is able to be individually adjusted with an adjustment device allocated to each clamping device (17, 21).

2. Device according to claim 1, characterized in that the spring device is formed as a compression spring (4) which is mounted on a pressure peg (6) connected to the clamping pad (5), the pressure peg being coordinated on its end (9) with a guide element (25) and by this means being able to be pressed against the force of the spring into the open position and the compression spring (4) being provided with a counter bearing (10) which is formed to be adjustable on the pressure peg (6).

3. Device according to claim 2, characterized in that the counter bearing (10) of the compression spring (4) is able to be adjusted with a linearly displaceable slider (17) which possesses a guide element (19) in order to alter the force of the compression spring (4).

4. Device according to claim 3, characterized in that the slider (17) is able to be displaced with an adjustment lever (21) which is mounted to be able to pivot and which engages in the slider with a prismatic joint (20, 22) at its free end.

5. Device according to claim 4, characterized in that the position of the adjustment lever (21) is able to be fixed by means of a cover plate (26) which covers the clamping device and the adjustment device.

6. Device according to claim 5, characterized in that the cover plate (26) possesses an opening (28) with markings, on which the adjusted position of the adjustment lever (21) is able to be read off.

7. Device according to one of the claims 3 to 6, characterized in that the slider (17) is able to be displaced approximately at right angles to the pressure peg (6) and possesses a slot (18) through which the pressure peg passes.

8. Device according to one of the claims 1 to 7, characterized in that the monitor needle (32) of the thread monitor (2) is pretensioned with a tension spring (35) whose mounting position on the frame side is able to be adjusted in order to alter the tension force.

9. Device according to claim 8, characterized in that the tension spring (35) is attached to an adjustment lever (36) which is mounted to be able to pivot.

10. Device according to claim 8 or 9, characterized in that the clamping device (1) and the thread monitor (2) form a component with a common base plate (7) and that the adjustment lever (21) for the clamping device and the adjustment lever (36) for the thread monitor are able to be fixed by means of a common cover plate (26).

## Revendications

1. Dispositif de contrôle de la course du fil sur un cantre, en particulier un cantre d'ourdissoir, dans lequel il est prévu, associés aux têtes de bobinage respectives disposées en rangées, un dispositif de serrage (1) comportant une mâchoire de serrage maintenue ouverte en position de marche et contrainte par ressort pour bloquer le fil (3) en cas d'arrêt de la machine, une barre de commande (24) pour ouvrir et fermer conjointement les mâchoires de serrage de toutes les têtes de bobinage d'une rangée, ainsi qu'un casse-fil (2) comportant une aiguille de casse-fil contrainte par ressort pour produire une tension du fil et pour activer le dispositif de serrage en cas de rupture du fil, étant précisé que chaque dispositif de serrage (1) comporte un dispositif de ressort (4), caractérisé en ce que la force de ressort du dispositif de ressort est réglable individuellement au niveau de chaque dispositif de serrage individuel, à l'intérieur d'une rangée de têtes de bobinage, à l'aide d'un dispositif de réglage associé à chaque dispositif de serrage.

2. Dispositif selon la revendication 1, caractérisé en ce que le dispositif de ressort est conçu comme un ressort de pression (4) qui est monté sur une tige de pression (6) reliée à la mâchoire de serrage (5), la tige de pression coopérant, à son extrémité (9), avec une coulisse de guidage (25) et étant poussée par celle-ci à l'encontre de la force de ressort en position ouverte, et le ressort de pression (4) étant pourvu d'une butée (10) qui est conçue pour pouvoir être déplacée sur la tige de pression (6).

3. Dispositif selon la revendication 2, caractérisé en ce que la butée (10) du ressort de pression (4) peut être déplacée grâce à un coulisseau (17) mobile linéairement qui comporte une coulisse de guidage (19) destinée à modifier la force du ressort de pression (4).

4. Dispositif selon la revendication 3, caractérisé en ce que le coulisseau (17) est mobile grâce à un levier de réglage (21) monté pivotant dont l'extrémité libre vient en prise dans le coulisseau grâce à un joint à glissière (20, 22).

5. Dispositif selon la revendication 4, caractérisé en ce que la position du levier de réglage (21) est apte à être bloquée par une plaque de recouvrement (26) qui couvre le dispositif de serrage et le dispositif de réglage.

6. Dispositif selon la revendication 5, caractérisé en ce que la plaque de recouvrement (26) comporte une ouverture (28) pourvue d'un marquage (29) au niveau duquel on peut lire la position réglée du levier de réglage (21).

7. Dispositif selon l'une des revendications 3 à 6, caractérisé en ce que le coulisseau (17) est mobile sensiblement à angle droit par rapport à la tige de pression (6) et comporte une fente (18) par laquelle passe la tige de pression.

8. Dispositif selon l'une des revendications 1 à 7, caractérisé en ce que l'aiguille (32) du casse-fil (2) est précontrainte à l'aide d'un ressort de traction (35) dont le point d'appui situé côté bâti est apte à être déplacé en vue de la modification de la force de traction.

9. Dispositif selon la revendication 8, caractérisé en ce que le ressort de traction (35) est accroché à un levier de réglage (36) monté pivotant.

10. Dispositif selon la revendication 8 ou 9, caractérisé en ce que le dispositif de serrage (1) et le casse-fil (2) forment un élément de construction avec une plaque de base commune (7), et en ce que le levier de réglage (21) prévu pour le dispositif de serrage et le levier de réglage (36) prévu pour le casse-fil sont aptes à être bloqués à l'aide d'une plaque de recouvrement commune (26).
